# FASCICULE DE BREVET EUROPEEN

(11) **EP 1 462 662 B1**
(45) Date de publication et mention de la délivrance du brevet: **27.02.2008**
(21) Numéro de dépôt: 04360025.3
(22) Date de dépôt: 09.03.2004
(51) Int. Cl.: F15B 15/28, F15B 11/072

(54) **Dispositif à commande de déplacement hydraulique muni de moyens de détection pneumatique sans fuite des positions**
Hydraulisches Stellglied mit leckagefreien pneumatischen Mitteln zur Positionsermittlung
Control device for hydraulic displacement provided with pneumatic means to detect the position without leakage

(30) Priorité: 24.03.2003 FR 0303561
(43) Date de publication de la demande: 29.09.2004
(73) Titulaire: Société des Usines QUIRI & Cie, S.A., 67300 Schiltigheim (FR)
(72) Inventeur: Ripp, Gérard, 67870 Bischoffsheim (FR); Sprauel, Gilbert, 67640 Fegersheim (FR)
(74) Mandataire: Nuss, Pierre

(56) Documents cités:
- DE-A- 2 313 215
- DE-C- 19 616 441
- FR-A- 2 288 895
- FR-A- 2 289 781
- US-A- 3 555 966

## Description

La présente invention concerne le domaine de la fixation et du positionnement de pièces sur des machines-outils, en particulier travaillant à cadence élevée, notamment le bridage et la mise en butée de pièces au moyen de dispositifs à commande de déplacement hydraulique munis de moyens de détection pneumatique des positions et a pour objet un tel dispositif pourvu de moyens de contrôle des positions de déplacement.

Les moyens de bridage et de mise en butée de pièces, ainsi que d'autres dispositifs de mise en butée, par exemple anti-vibratoires, se présentent généralement sous forme de vérins hydrauliques à double effet, à déplacement linéaire et/ou rotatif et permettent un serrage efficace ou un positionnement précis de pièces à usiner ou autres.

Pour assurer la précision d'un positionnement ou encore la certitude d'un serrage efficace de bridage, ces dispositifs sont munis de détecteurs des positions qui consistent souvent en des ensembles pneumatiques coopérant alternativement dans les deux positions des vérins avec un moyen de fermeture des circuits pneumatiques de ces ensembles.

Les ensembles pneumatiques sont sous forme de circuits pneumatiques indépendants alimentés alternativement par une centrale d'énergie et débouchant chacun à une extrémité d'une chambre s'étendant en prolongement du vérin hydraulique. Ce vérin hydraulique est relié, dans ladite chambre, à un tiroir déplaçable en commun avec ledit vérin hydraulique, de sorte que ledit tiroir se positionne dans chaque position du vérin devant un orifice correspondant de l'un des circuits pneumatiques.

Lorsque le vérin hydraulique arrive dans l'une ou l'autre position, la centrale d'énergie délivre automatiquement de l'air comprimé dans le circuit pneumatique correspondant à l'extrémité de la chambre concernée et la présence du tiroir devant l'orifice du conduit pneumatique correspondant entraîne une élévation de pression dans le circuit pneumatique, cette élévation de pression étant vérifiée par l'intermédiaire d'un pressostat qui délivre un signal d'autorisation de l'opération d'usinage ou de manutention suivante.

Ces détecteurs de position à tiroirs connus, par exemple du document FR-A-2 288 895, qui se déplacent en fait devant un orifice délivrant de l'air sous pression, orifice qu'ils ferment par un déplacement en cisaillement, présentent cependant l'inconvénient, du fait des jeux de fonctionnement nécessaires pour le déplacement du tiroir et du fait de l'usure consécutive à des cadences de travail élevées, d'être sujets à des fuites d'air relativement importantes en fonctionnement, ce qui entraîne une consommation d'énergie importante et une limitation du nombre de vérins pouvant être reliés à une même centrale d'énergie. En outre, ces détecteurs à tiroirs posent un problème de précision de leur déplacement, du fait qu'il est absolument nécessaire que le recouvrement des orifices délivrant l'air sous pression soit effectué non seulement complètement, mais avec un dépassement minimum de la section de l'ouverture. Il en résulte que la précision de réglage du déplacement du tiroir et donc du vérin auquel est raccordé ce tiroir est relativement aléatoire.

Par ailleurs, les fuites d'air consécutives au jeu entre le tiroir et sa chambre de guidage provoquent des bruits de fonctionnement, tels que des sifflements assez élevés, préjudiciables aux opérateurs travaillant dans l'environnement de la machine. Ces fuites entraînent également, lors du travail en ambiance humide, dû par exemple à la présence d'huile de coupe, la formation de brouillards néfastes, qui ne sont plus tolérés par les réglementations du travail en vigueur.

La présente invention a pour but de pallier ces inconvénients en proposant un dispositif à commande de déplacement hydraulique muni de moyens de détection pneumatique des positions du vérin permettant un contrôle plus précis des positions de déplacement et un fonctionnement sans bruit, sans fuite d'air et parfaitement propre.

A cet effet, les moyens de détection pneumatique des positions du vérin, qui sont sous la forme de deux circuits pneumatiques débouchant chacun par un orifice de sortie à une extrémité d'une chambre pneumatique en prolongement axial d'un vérin hydraulique parallèlement à l'axe longitudinal de ladite chambre, coopèrent chacun, dans une position du vérin hydraulique, avec un dispositif commun de fermeture étanche, par pression contrôlée, de l'orifice de sortie correspondant, relié en déplacement avec le piston du vérin hydraulique.

L'invention sera mieux comprise, grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation latérale et en coupe d'un dispositif à commande de déplacement hydraulique muni de moyens de détection des positions de fin de course, conforme à l'invention, et
la figure 2 est une vue partielle en coupe, à plus grande échelle, d'un mode de réalisation d'une partie de l'un des moyens de détection de position de fin de course.

La figure 1 des dessins annexés représente, à titre d'exemple, un dispositif à commande de déplacement hydraulique sous forme d'un vérin hydraulique 1, muni de moyens 2, 2' de détection des positions du vérin, qui sont sous la forme de deux circuits pneumatiques débouchant chacun par un orifice de sortie à une extrémité d'une chambre pneumatique 3 en prolongement axial du vérin hydraulique 1. Conformément à l'invention, les moyens 2, 2' de détection des positions du vérin débouchent dans la chambre pneumatique 3 suivant un axe parallèle à l'axe longitudinal de ladite chambre 3 et coopèrent chacun, dans une position du vérin hydraulique, avec un dispositif commun 4 de fermeture étanche, par pression contrôlée, de l'orifice de sortie correspondant, relié en déplacement avec le piston du vérin hydraulique 1.

Selon une caractéristique de l'invention, le dispositif commun 4 de fermeture étanche par pression contrôlée se présente avantageusement sous forme d'un élément muni sur deux faces opposées de moyens d'appui 5 et 6 destinés à réaliser une fermeture étanche par pression de l'orifice de sortie du circuit pneumatique 2, 2' correspondant dans chaque position du vérin.

Selon un mode de réalisation préférentiel de l'invention, représenté aux figures 1 et 2 des dessins annexés, l'un, 5, des moyens d'appui formant le dispositif commun de fermeture étanche 4, coopérant avec le moyen 2, se présente sous forme d'une pièce annulaire serrée sur l'extrémité d'une tige 7 solidaire du piston du vérin hydraulique 1 et présentant une capacité de déformation élastique, alors que l'autre moyen d'appui 6 est constitué par un poussoir monté dans la tige 7 du piston du vérin hydraulique 1 avec possibilité de déplacement contre un ressort de rappel 8 et fermant, par une partie 6' en saillie hors de ladite tige 7, dans la position correspondante du piston du vérin hydraulique 1, l'orifice de sortie du moyen 2' correspondant. Ainsi, dans la position extrême du piston du vérin hydraulique 1, représentée à la figure 1 du dessin annexé, le moyen d'appui 5 est pressé sur l'orifice de sortie du circuit pneumatique formant le moyen de détection 2 et ferme ce circuit d'une manière parfaitement étanche, de sorte qu'une mise en pression de ce circuit peut s'effectuer très rapidement et peut être détectée par le pressostat de contrôle correspondant. Ce dernier peut alors délivrer un signal de certification de la position extrême correspondante du piston.

Conformément à un mode de réalisation avantageux de l'invention, l'orifice du moyen de détection 2' coopérant avec la partie 6' du poussoir formant le moyen d'appui 6 peut se présenter, comme le montrent les figures 1 et 2 des dessins annexés, sous forme d'un clapet anti-retour muni d'une tige de guidage 9 sur laquelle s'appuie, en position extrême correspondante du piston du vérin hydraulique 1, la partie 6' en saillie hors de ladite tige 7 du moyen d'appui 6. Ainsi, dans cette position extrême du piston du vérin hydraulique 1, le moyen d'appui 6 est en contact avec la tige 9 du clapet anti-retour, de sorte que le corps de ce dernier obture entièrement et de manière étanche l'orifice de sortie correspondant du circuit pneumatique 2'.

Les dispositifs à commande de déplacement hydraulique de ce type sont généralement construits de telle manière que dans l'une des positions du piston du vérin hydraulique, le détecteur de fin de course correspondant soit en position d'actionnement, l'autre détecteur de position de fin de course étant réglable de manière à pouvoir tenir compte de la course utile du piston du vérin hydraulique.

Ainsi, le clapet anti-retour formant l'orifice du moyen de détection 2' coopérant avec la partie 6' du poussoir formant le moyen d'appui 6 peut avantageusement être monté dans l'extrémité correspondante de la chambre pneumatique 3 de manière réglable en position. Il en résulte qu'il est possible de régler la position de la détection de la fin de course du piston du vérin hydraulique 1. En outre, par ce même réglage et compte tenu de la longueur de la partie en saillie 6' il sera possible de tenir compte de la surcourse du vérin en cas d'absence d'un obstacle normalement prévu tel qu'une pièce, de sorte que la protection du vérin et en particulier du moyen d'appui 6 et du moyen de détection 2' correspondant reste assurée.

Selon une caractéristique de l'invention, le ressort de rappel 8 agissant sur le moyen d'appui 6 est taré à une force supérieure à celle de décollement du clapet anti-retour sous la pression maximale disponible dans le circuit pneumatique du moyen 2'.

Selon une variante de réalisation de l'invention, non représentée aux dessins annexés, le moyen d'appui 6 peut également être pourvu, sur sa partie 6' en saillie hors de la tige 7 reliée au piston du vérin hydraulique 1 d'un dispositif de fermeture étanche par pression de l'orifice de sortie du moyen de détection 2' correspondant. Ce dispositif de fermeture étanche peut, par exemple, se présenter sous forme d'une membrane ou d'une soupape s'appuyant directement sur l'orifice de sortie du moyen de détection 2' et coopérant avec cet orifice par légère déformation élastique ou par forme.

Selon une autre variante de réalisation de l'invention non représentée aux dessins annexés, il est également possible de pourvoir l'orifice de chaque moyen de détection 2, 2' dans la chambre pneumatique 3 d'un clapet anti-retour actionné dans la position correspondante par un dispositif élastiquement déformable à précharge. Dans un tel cas, le dispositif élastiquement déformable pourrait se présenter sous forme d'une lame de ressort fixée sur une tige reliée au piston du cylindre hydraulique et s'appuyant par son extrémité libre sur la tige de guidage des clapets anti-retour.

L'invention a été décrite à propos d'un vérin de bridage. Toutefois, il est bien évident que l'invention est également applicable dans d'autres domaines mettant en oeuvre des vérins, que ce soit pour le positionnement ou encore pour le support de pièces.

Grâce à l'invention, il est possible de réaliser des dispositifs à commande de déplacement munis de moyens de détection pneumatiques des positions de fin de course pouvant être réglés, de sorte que les fuites d'air sont évitées. Il en résulte qu'un grand nombre de tels dispositifs peuvent être contrôlés avec une centrale de commande unique et avec une faible dépense d'énergie.

Bien entendu, l'invention n'est pas limitée au mode de réalisation décrit et représenté aux dessins annexés. Des modifications restent possibles, notamment du point de vue de la constitution des divers éléments ou par substitution d'équivalents techniques, sans sortir pour autant du domaine de protection de l'invention.

## Revendications

1. Dispositif à commande de déplacement hydraulique sous forme d'un vérin hydraulique (1), muni de moyens (2, 2') de détection des positions du vérin, qui sont sous la forme de deux circuits pneumatiques débouchant chacun par un orifice de sortie à une extrémité d'une chambre pneumatique (3) en prolongement axial du vérin hydraulique (1), **caractérisé en ce que** les moyens (2, 2') de détection des positions du vérin débouchent dans la chambre pneumatique (3) suivant un axe parallèle à l'axe longitudinal de ladite chambre (3) et coopèrent chacun, dans une position du vérin hydraulique, avec un dispositif commun (4) de fermeture étanche, par pression contrôlée, de l'orifice de sortie correspondant, relié en déplacement avec le piston du vérin hydraulique (1).

2. Dispositif, suivant la revendication 1, **caractérisé en ce que** le dispositif commun (4) de fermeture étanche par pression contrôlée se présente sous forme d'un élément muni sur deux faces opposées de moyens d'appui (5 et 6) destinés à réaliser une fermeture étanche par pression de l'orifice de sortie du circuit pneumatique correspondant dans chaque position du vérin.

3. Dispositif, suivant la revendication 2, **caractérisé en ce que** l'un (5) des moyens d'appui formant le dispositif commun de fermeture étanche (4), coopérant avec le moyen de détection (2) se présente sous forme d'une pièce annulaire serrée sur l'extrémité d'une tige (7) solidaire du piston du vérin hydraulique (1) et présentant une capacité de déformation élastique, alors que l'autre moyen d'appui (6) est constitué par un poussoir monté dans la tige (7) du piston du vérin hydraulique (1) avec possibilité de déplacement contre un ressort de rappel (8) et fermant, par une partie (6') en saillie hors de ladite tige (7), dans la position correspondante du piston du vérin hydraulique (1), l'orifice de sortie du moyen de détection (2') correspondant.

4. Dispositif, suivant l'une quelconque des revendications 2 et 3, **caractérisé en ce que** l'orifice du moyen de détection (2') coopérant avec la partie (6') du poussoir formant le moyen d'appui (6) se présente sous forme d'un clapet anti-retour muni d'une tige de guidage (9) sur laquelle s'appuie, en position correspondante du piston du vérin hydraulique (1), la partie (6') en saillie hors de ladite tige (7) du moyen d'appui (6).

5. Dispositif, suivant la revendication 4, **caractérisé en ce que** le clapet anti-retour formant l'orifice du moyen de détection (2') coopérant avec la partie (6') du poussoir formant le moyen d'appui (6) est monté dans l'extrémité correspondante de la chambre pneumatique (3) de manière réglable en position.

6. Dispositif, suivant l'une quelconque des revendications 3 et 4, **caractérisé en ce que** le ressort de rappel (8) agissant sur le moyen d'appui (6) est taré à une force supérieure à celle de décollement du clapet anti-retour sous la pression maximale disponible dans le circuit pneumatique du moyen de détection (2').

7. Dispositif, suivant l'une quelconque des revendications 2 et 3, **caractérisé en ce que** le moyen d'appui (6) est pourvu, sur sa partie (6') en saillie hors de la tige (7) reliée au piston du vérin hydraulique (1) d'un dispositif de fermeture étanche par pression de l'orifice de sortie du moyen de détection (2') correspondant.

8. Dispositif, suivant la revendication 7, **caractérisé en ce que** le dispositif de fermeture étanche se présente sous forme d'une membrane ou d'une soupape s'appuyant directement sur l'orifice de sortie du moyen de détection (2') et coopérant avec cet orifice par légère déformation élastique ou par forme.

9. Dispositif, suivant la revendication 1, **caractérisé en ce que** l'orifice de chaque moyen de détection (2, 2') dans la chambre pneumatique (3) est pourvu d'un clapet anti-retour actionné dans la position correspondante par un dispositif élastiquement déformable à précharge.

10. Dispositif, suivant la revendication 9, **caractérisé en ce que** le dispositif élastiquement déformable se présente sous forme d'une lame de ressort fixée sur une tige reliée au piston du cylindre hydraulique et s'appuyant par son extrémité libre sur la tige de guidage des clapets anti-retour.

## Claims

1. Control device for hydraulic displacement in the form of a hydraulic cylinder (1), provided with means (2, 2') for detecting the position of the cylinder, which means are in the form of two pneumatic circuits each opening into an outlet orifice at one end of a pneumatic chamber (3) in the axial extension of the hydraulic cylinder (1), **characterized in that** the means (2, 2') for detecting the position of the cylinder open into the pneumatic chamber (3) along an axis parallel to the longitudinal axis of said chamber (3) and, in one position of the hydraulic cylinder, each cooperate with a common device (4) for sealing, by controlled pressure, the corresponding outlet orifice, connected in terms of displacement to the piston of the hydraulic cylinder (1).

2. Device according to Claim 1, **characterized in that** the common device (4) for sealing by controlled pressure is in the form of an element provided on two opposite faces with bearing means (5 and 6) for sealing by pressure the outlet orifice of the corresponding pneumatic circuit in each position of the cylinder.

3. Device according to Claim 2, **characterized in that** one (5) of the bearing means forming the common device (4) for sealing and cooperating with the detection means (2) is in the form of an annular part clamped on the end of a rod (7) integral with the piston of the hydraulic cylinder (1) and able to be elastically deformed, while the other bearing means (6) consists of a pusher mounted in the rod (7) of the piston of the hydraulic cylinder (1), which can be displaced against a return spring (8), and, in the corresponding position of the piston of the hydraulic cylinder (1), seals off the outlet orifice of the corresponding detection means (2') by means of a portion (6') projecting from said rod (7).

4. Device according to either of Claims 2 and 3, **characterized in that** the orifice of the detection means (2') cooperating with the portion (6') of the pusher forming the bearing means (6) is in the form of a non-return valve provided with a guiding rod (9) against which, in the corresponding position of the piston of the hydraulic cylinder (1), the portion (6') projecting from said rod (7) of the bearing means (6) bears.

5. Device according to Claim 4, **characterized in that** the non-return valve forming the orifice of the detection means (2') cooperating with the portion (6') of the pusher forming the bearing means (6) is mounted at the corresponding end of the pneumatic chamber (3) such that its position can be adjusted.

6. Device according to either of Claims 3 and 4, **characterized in that** the return spring (8) acting on the bearing means (6) is set to a force greater than the force required to release the non-return valve under the greatest pressure available in the pneumatic circuit of the detection means (2').

7. Device according to either of Claims 2 and 3, **characterized in that** the bearing means (6) is provided, on its portion (6') projecting from the rod (7) connected to the piston of the hydraulic cylinder (1), with a device for sealing by pressure the outlet orifice of the corresponding detection means (2').

8. Device according to Claim 7, **characterized in that** the device for sealing is in the form of a diaphragm or valve bearing directly on the outlet orifice of the detection means (2') and cooperating with this orifice by slight elastic deformation or by virtue of its shape.

9. Device according to Claim 1, **characterized in that** the orifice of each detection means (2, 2') in the pneumatic chamber (3) is provided with a non-return valve actuated in the corresponding position by a preloaded elastically deformable device.

10. Device according to Claim 9, **characterized in that** the elastically deformable device is in the form of a spring leaf fastened to a rod connected to the piston of the hydraulic cylinder and bearing with its free end on the guiding rod of the non-return valves.

## Patentansprüche

1. Steuervorrichtung zum hydraulischen Bewegen in Form eines hydraulischen Zylinders (1), der mit Mitteln (2, 2') zum Erkennen der Position des Zylinders versehen ist, wobei die Mittel in Form von zwei Pneumatikkreisen vorliegen, die jeweils über eine Ausgangsöffnung an einem äußeren Ende einer Pneumatikkammer (3) in einer axialen Verlängerung des Hydraulikzylinders einmünden, **dadurch gekennzeichnet, dass** die Mittel (2, 2') zum Erkennen der Position des Zylinders in der Pneumatikkammer (3) entlang einer zur Längsachse der Kammer (3) parallelen Achse einmünden und jeweils in einer Position des Hydraulikzylinders mit einer gemeinsamen Vorrichtung (4) zum leckdichten Verschließen der entsprechenden Ausgangsöffnung durch einen kontrollierten Druck zusammenwirken, wobei die Vorrichtung bei der Bewegung mit dem Kolben des Hydraulikzylinders verbunden ist.

2. Vorrichtung nach Anspruch 1, **dadurch gekennzeichnet, dass** die gemeinsame Vorrichtung (4) zum leckdichten Verschließen durch kontrollierten Druck in Form eines Elementes vorliegt, das auf zwei sich gegenüber liegenden Flächen mit Auflagemitteln (5 und 6) versehen ist, die dafür vorgesehen ist, in jeder Position des Zylinders ein leckdichtes Verschließen durch den Druck der Ausgangsöffnung des entsprechenden Pneumatikkreises zu erzielen.

3. Vorrichtung nach Anspruch 2, **dadurch gekennzeichnet, dass** eines (5) der die gemeinsame Vorrichtung (4) zum leckdichten Verschließen bildenden Auflagemittel mit dem Erkennungsmittel (2) zusammenwirkt und in Form eines ringförmigen, am äußersten Ende eines Schaftes (7) aufgepressten Elements vorliegt, das mit dem Kolben des Hydraulikzylinders (1) fest verbunden ist und die Möglichkeit einer elastischen Verformung bietet, während das andere Auflagemittel (6) aus einem im Schaft (7) des Kolbens des Hydraulikzylinders (1) eingebauten Stößel besteht und die Möglichkeit hat, sich gegen eine Rückholfeder (8) zu bewegen und durch ein aus dem Schaft (7) ragenden Teil (6') die Ausgangsöffnung des entsprechenden Erkennungsmittel (2') in der entsprechenden Position des Hydraulikzylinders (1) zu verschließen.

4. Vorrichtung nach einem der Ansprüche 2 und 3, **dadurch gekennzeichnet, dass** die Öffnung des Erkennungsmittels (2'), welches mit dem Teil (6') des das Auflagemittel (6) bildenden Stößels zusammenwirkt, in Form eines Rückschlagventils vorliegt, das mit einem Führungsstab (9) versehen ist, auf dem in der entsprechenden Position des Kolbens des Hydraulikzylinders (1) das aus dem Schaft (7) des Auflagemittels (6) herausragende Teil (6') aufliegt.

5. Vorrichtung nach Anspruch 4, **dadurch gekennzeichnet, dass** das Rückschlagventil, das die Öffnung des Erkennungsmittels (2') bildet und mit seinem Teil (6') des das Auflagemittel (6) bildenden Stößels in dem der Pneumatikkammer (3) entsprechenden äußeren Ende in einer Weise angebracht ist, die die Einstellung der Position erlaubt.

6. Vorrichtung nach einem der Ansprüche 3 und 4, **dadurch gekennzeichnet, dass** die auf das Auflagemittel (6) wirkende Rückholfeder (8) auf eine Kraft eingestellt wird, die größer als die Ablösekraft des Rückschlagventils unter dem maximalen in dem Pneumatikkreis des Erkennungsmittels (2') auftretenden Druck ist.

7. Vorrichtung nach einem der Ansprüche 2 und 3, **dadurch gekennzeichnet, dass** das Auflagemittel (6) auf seinem aus dem Schaft (7) herausragenden Teil (6'), das mit dem Kolben des Hydraulikzylinders (1) verbunden ist, mit einer Vorrichtung zum leckdichten Verschließen durch Druck der Ausgangsöffnung des entsprechenden Erkennungsmittels (2') versehen ist.

8. Vorrichtung nach Anspruch 7, **dadurch gekennzeichnet, dass** die Vorrichtung zum leckdichten Verschließen in Form einer Membran oder eines Ventils vorliegt, die bzw. das direkt auf der Ausgangsöffnung des Erkennungsmittels (2') aufliegt und mit dieser Ausgangsöffnung durch eine geringfügige elastische Verformung oder formschlüssig zusammenwirkt.

9. Vorrichtung nach Anspruch 1, **dadurch gekennzeichnet, dass** die Öffnung jedes Erkennungsmittels (2, 2') in der Pneumatikkammer (3) mit einem Rückschlagventil versehen ist, das in der entsprechenden Position durch eine elastisch verformbare, vorgespannte Vorrichtung betätigt wird.

10. Vorrichtung nach Anspruch 9, **dadurch gekennzeichnet, dass** die elastisch verformbare Vorrichtung in Form eines Federblattes vorliegt, das an einem Schaft befestigt ist, der mit dem Kolben des Hydraulikzylinders verbunden ist und mit seinem äußeren freien Ende auf dem Führungsstab der Rückschlagventile aufliegt.
